# EUROPÄISCHE PATENTSCHRIFT

(11) **EP 0 254 162 B1**
(45) Veröffentlichungstag und Bekanntmachung des Hinweises auf die Patenterteilung: **30.09.1992**
(21) Anmeldenummer: 87110008.7
(22) Anmeldetag: 10.07.1987
(51) Int. Cl.: H01H 83/22, H01H 71/46

(54) **Überlastrelais**
Overload relay
Relais de surcharge

(30) Priorität: 23.07.1986 DE 8619694 U
(43) Veröffentlichungstag der Anmeldung: 27.01.1988
(73) Patentinhaber: SIEMENS AKTIENGESELLSCHAFT, 80333 München (DE)
(72) Erfinder: Ebnet, Friedrich, D-8451 Köfering (DE)

(56) Entgegenhaltungen:
- EP-A- 0 097 344
- DE-A- 1 958 417
- DE-A- 2 329 642
- DE-U- 7 910 658

## Beschreibung

Die Erfindung bezieht sich auf ein Überlastrelais mit an einander gegenüberliegenden Seitenflächen des Gehäuses vorgesehenen Zu- und Ableitungen sowie im Bereich der Frontseite angeordneten Öffneranschlüssen.

Bei einem bekannten Überlastrelais der obengenannten Art (DE-GM 79 10 658) sind die Hilfsschalterzuleitungsanschlüsse für Öffner und Schließer auf der Zuleitungsseite des Überlastrelais und die Ableitungen für diese Hilfsschalter auf der Ableitungsseite des Überlastrelais angeordnet. Da das Relais im allgemeinen an ein Schütz angebaut ist, ist die Zugänglichkeit der Ableitungen für die Hilfsschalteranschlüsse nicht besonders günstig. Darüber hinaus ist das Relais generell mit zwei Hilfsschaltern, Öffner und Schließer, bestückt, obwohl für viele Fälle der Öffnerkontakt ausreichen würde.

Der vorliegenden Erfindung liegt somit die Aufgabe zugrunde, das Überlastrelais der obengenannten Art hinsichtlich der Zugänglichkeit der Hilfsschalteranschlüsse und auch der Bestückung des Relais mit Hilfsschaltern zu verbessern. Dies wird auf einfache Weise dadurch erreicht, daß die Öffneranschlüsse in gleicher Höhe und auf der gleichen Seite wie die Zuleitungsanschlüsse liegen und die Festkontakte für eine Kontaktbrücke, die in einem senkrecht zur Frontseite verschiebbaren Schieber federkraftbelastet gehalten ist, bilden und daß der Schieber eine zweite Kontaktbrücke hält, die mit -bei Bedarf- in das Gehäuse einschiebbaren Festkontaktteilen als Schließer zusammenwirkt, wobei die Festkontaktteile in einem mit dem Gehäuse verrastbaren Zusatzbaustein gehalten sind und in die Schließeranschlüsse auslaufen. Eine einfache Zuordnung von Festkontakten zu der Kontaktbrücke ergibt sich, wenn die zweite Kontaktbrücke von der Frontseite wegweisend hinter der ersten in dem Schieber gehalten ist. Ohne weiteren Aufwand kann eine Schaltstellungsanzeige für das Überlastrelais vorgesehen werden, wenn der Schieber einen mit einer in dem Zusatzbaustein vorgesehenen Schaltstellungsanzeige kuppelbaren Ansatz hat. Eine einfache und preiswerte Herstellung dieser Schaltstellungsanzeige ergibt sich, wenn die Schaltstellungsanzeige aus einem einstückigen Kunststoffwinkelhebel mit angespritzter Kunststoffeder besteht. Eine einfache Testmöglichkeit für das Überlastrelais läßt sich verwirklichen, wenn Verrastungsmittel des Schiebers durch einen im Zusatzbaustein verschiebbar geführten Testschieber aufhebbar sind. Eine einfache Möglichkeit des Eingriffes des Zusatzbausteines in das Überlastrelais läßt sich verwirklichen, wenn der Zusatzbaustein anstelle einer seitlichen Gehäuseabdeckung ansetzbar ist.

Anhand der Zeichnung wird ein Ausführungsbeispiel gemäß der Erfindung beschrieben. Es zeigen:
- FIG 1: eine Seitenansicht auf das Überlastrelais bei einer abgenommenen Seitenwand (Ableitungsseite),
- FIG 2: die Seitenansicht auf die zur FIG 1 entgegengesetzte Zuleitungsseite, auch mit abgenommener Abdeckung, an die der Zusatzbaustein ansetzbar ist,
- FIG 3: eine Schnittdarstellung des Relais nach der Linie III-III nach FIG 1,
- FIG 4: eine Schnittdarstellung gemäß der Linie IV-IV nach FIG 1,
- FIG 5: eine Schnittdarstellung gemäß der Linie V-V nach FIG 1,
- FIG 6 und 7: Vorderansicht und Seitenansicht auf den im Überlastrelais verschiebbar angeordneten Schieber,
- FIG 8, 9 und 10: Vorderansicht, Rückansicht und Draufsicht auf den Zusatzbaustein und
- FIG 11: eine Schnittdarstellung gemäß der Linie XI-XI nach FIG 9.

Das Überlastrelais besteht aus dem Gehäuse 1, in dem die Bimetallstreifen 2 über die Zuleitungsanschlüsse 3 gehalten sind. Die stromführende Wicklung der Bimetallstreifen 2 endet in den Ableitungen 4. Die Bimetallstreifen 2 sind über die Differentialschieber 5, den Übertragungshebel, den Einstellhebel 7 und den Temperaturausgleichsstreifen 8 mit dem über die Feder 9 federkraftbelasteten Schieber 10 in Wirkverbindung gebracht. Der Temperaturausgleichsstreifen 8 ragt mit einem Stift 11 hinter eine Hinterschneidung 12 des Schiebers 10, so daß der Schieber in der aus FIG 1 ersichtlichen Lage verrastet ist. In dieser Stellung kommt die Kontaktbrücke 13, die in dem Schieber 10 über die Kontaktdruckfeder 14 federkraftbelastet gehalten ist, mit den Festkontaktteilen 15, 16 in Berührung, die in die Anschlüsse 17, 18 auslaufen. Die Anschlüsse 17, 18 liegen, wie die FIG 2 zeigt, mit den Zuleitungsanschlüssen 3 in einer Ebene. In dem Schieber 10 ist eine weitere Kontaktbrücke 19 über die Feder 20 federkraftbelastet gehalten, die mit den Festkontaktteilen 21, 22, die im Zusatzbaustein 23 gehalten sind, als Schließerkontakt im angesetzten Zustand des Zusatzbausteines 23 zusammenwirkt. Die Festkontaktteile 21, 22 laufen in die Anschlüsse 24, 25 aus. Im Zusatzbaustein 23 ist weiterhin ein der Anzeige dienender Winkelhebel 26 auf dem Dorn 27 schwenkbar gelagert. Dieser Winkelhebel kommt im angesetzten Zustand mit der Ausnehmung 28 mit dem Ansatz 29 des Schiebers 10 in Eingriff. Mit einem Testschieber 30 steht der Stift 11 über den Ansatz 31 zum Aufheben der Verrastung und damit zum Testen der Kontaktvorrichtung in Eingriff. Der Testschieber 30 ist über die Feder 32 rückstellkraftbelastet. Beim Ansetzen des Zusatzbausteines 23 greifen die Festkontaktteile 21, 22 in die Ausnehmungen 33 der aus FIG 2 ersichtlichen Seite und bilden so die Festkontaktteile für die Kontaktbrücke 19. Ausnehmung 28 kommt mit dem Ansatz 29 in Eingriff und der Stift 11 liegt am Ansatz 31 des Testschiebers 30. Der Zusatzbaustein 23 wird über Rastarme 35 mit dem Gehäuse 1 der Überstromrelais verrastet. Durch Ansetzen des Zusatzbausteines ist somit ein zusätzlicher Hilfsschalter, welcher als Schließer wirkt, vorhanden. Zusätzlich ist eine Testmöglichkeit und eine Anzeige der Schaltstellung gegeben.

## Patentansprüche

1. Überlastrelais mit an einander gegenüberliegenden Seitenflächen des Gehäuses (1) vorgesehenen Zu- und Ableitungen sowie im Bereich der Frontseite angeordneten Öffneranschlüssen (17, 18), **dadurch gekennzeichnet,** daß die Öffneranschlüsse (17, 18) in gleicher Höhe und auf der gleichen Seite wie die Zuleitungsanschlüsse (3) liegen und die Festkontakte für eine Kontaktbrücke (13), die in einem senkrecht zur Frontseite verschiebbaren Schieber (10) federkraftbelastet gehalten ist, bilden und daß der Schieber (10) eine zweite Kontaktbrücke (19) hält, die mit -bei Bedarf- in das Gehäuse (1) einschiebbaren Festkontaktteilen (21, 22) als Schließer zusammenwirkt, wobei die Festkontaktteile (21, 22) in einem mit dem Gehäuse (1) verrastbaren Zusatzbaustein (23) gehalten sind und in die Schliesseranschlüsse (24, 25) auslaufen.

2. Überlastrelais nach Anspruch 1, **dadurch gekennzeichnet**, daß die zweite Kontaktbrücke (19) von der Frontseite wegweisend hinter der ersten (13) in dem Schieber (10) gehalten ist.

3. Überlastrelais nach Anspruch 1 oder 2, **dadurch gekennzeichnet**, daß der Schieber (10) einen mit einer in dem Zusatzbaustein (23) vorgesehenen Schaltstellungsanzeige kuppelbaren Ansatz (29) hat.

4. Überlastrelais nach Anspruch 3, **dadurch gekennzeichnet**, daß die Schaltstellungsanzeige aus einem einstückigen Kunststoffwinkelhebel (26) mit angespritzter Kunststoffeder (34) besteht.

5. Überlastrelais nach einem der vorhergehenden Ansprüche, **dadurch gekennzeichnet**, daß Verrastungsmittel (11, 12) des Schiebers (10) durch einen im Zusatzbaustein verschiebbar geführten Testschieber (30) aufhebbar sind.

6. Überlastrelais nach einem der vorhergehenden Ansprüche, **dadurch gekennzeichnet**, daß der Zusatzbaustein (23) anstelle einer seitlichen Gehäuseabdeckung ansetzbar ist.

## Claims

1. An overload relay with incoming leads and outgoing leads provided on side faces of the housing (1), opposite each other, and break contact terminals (17, 18) arranged in the region of the front side, characterised in that the break contact terminals (17, 18) lie at the same height and on the same side as the incoming lead terminals (3) and form the fixed contacts for a contact bridge (13), which is held, spring-loaded, in a slide (10) able to be displaced perpendicularly to the front side, and in that the slide (10) supports a second contact bridge (19), which cooperates as a make contact with fixed contact parts (21,22) able to be pushed into the housing (1) when required, wherein the fixed contact parts (21,22) are held in a supplementary module (23) able to be latched with the housing (1) and run out into the make contact terminals (24,25).

2. An overload relay according to claim 1, characterised in that the second contact bridge (19) is held pointing away from the front side behind the first (bridge) (13) in the slide (10).

3. An overload relay according to claim 1 or 2, characterized in that the slide (10) has an attachment able to be coupled with a switch position display provided in the supplementary module (23).

4. An overload relay according to claim 3, characterised in that the switch position display consists of a one piece plastics angle lever (26) with a moulded-on plastics spring (34).

5. An overload relay according to one of the preceding claims, characterised in that the latching means (11,12) of the slide (10) are able to be lifted by a test slide (30) displaceably guided in the supplementary module.

6. An overload relay according to one of the preceding claims, characterised in that the supplementary module (23) is able to be attached instead of a side housing cover.

## Revendications

1. Relais de surcharge comportant des conducteurs d'arrivée et de départ prévus sur des surfaces latérales du boîtier (1), réciproquement en vis-à-vis, ainsi que des bornes (17,18) d'un contact d'ouverture disposées dans la zone de la face avant, caractérisé par le fait que les bornes (17,18) du contact d'ouverture sont situées à une même hauteur et du même côté que les bornes (3) des lignes d'arrivée et forment les contacts fixes pour un pont de contact (13) qui est retenu, en étant chargé par la force d'un ressort, dans un poussoir (10) pouvant être déplacé perpendiculairement à la face frontale, et que le poussoir (10) comporte un second pont de contact (19), qui coopère avec des éléments de contact fixes (21,22) formant contact de fermeture et pouvant être insérés -le cas échéant- dans le boîtier (1), les éléments de contact fixe (21,22) étant retenus dans un module supplémentaire (23) pouvant être encliqueté sur le boîtier (1),et se terminant par les bornes (24,25) du contact de fermeture.

2. Relais de surcharge suivant la revendication 1, caractérisé par le fait que le second pont de contact (19) est retenu, en s'étendant à partir de la face frontale, en arrière du premier pont de contact (13), dans le poussoir (10).

3. Relais de surcharge suivant la revendication 1 ou 2, caractérisé par le fait que le poussoir (10) possède un embout saillant (29) pouvant être accouplé à un dispositif indicateur de la position de commutation, prévu dans le module supplémentaire (23).

4. Relais de surcharge suivant la revendicatlon 3, caractérisé par le fait que le dispositif indicateur de la position de commutation est constitué par un levier coudé en matière plastique d'un seul tenant (26), sur lequel est formé par moulage un ressort en matière plastique (34).

5. Relais de surcharge suivant l'une des revendications précédentes, caractérisé par le fait que les moyens d'encliquetage (11,12) du poussoir (10) peuvent être neutralisés par un poussoir de test (30) guidé de manière à être déplaçable dans le module supplémentaire.

6. Relais de surcharge suivant l'une des revendications précédentes, caractérisé par le fait que le module supplémentaire (23) peut être installé à la place d'un capot latéral du boîtier.
